# EUROPÄISCHE PATENTSCHRIFT

(11) **EP 1 638 167 B1**
(45) Veröffentlichungstag und Bekanntmachung des Hinweises auf die Patenterteilung: **28.11.2012**
(21) Anmeldenummer: 05020011.2
(22) Anmeldetag: 14.09.2005
(51) Int. Cl.: H01R 4/42, H01R 43/16

(54) **Elektrisches Anschlussteil mit Zugkäfig**
Electrical terminal with clamping cage
Borne électrique ayant une cage de serrage

(30) Priorität: 20.09.2004 DE 202004014616 U
(43) Veröffentlichungstag der Anmeldung: 22.03.2006
(73) Patentinhaber: Tridonic connection technology GmbH & Co KG, 6020 Innsbruck (AT)
(72) Erfinder: Moser, Peter, 6200 Wiesing (AT); Riedler, Thomas, 6121 Baumkirchen (AT)
(74) Vertreter: Rupp, Christian

(56) Entgegenhaltungen:
- EP-A- 0 237 388
- EP-A2- 0 168 596
- CH-A5- 678 776
- DE-A1- 2 733 637
- DE-A1- 4 026 037
- DE-A1- 19 615 837
- DE-U1- 8 015 613
- FR-A- 2 547 117
- US-A- 3 404 366
- US-A- 4 875 876

## Beschreibung

Die vorliegende Erfindung bezieht sich auf ein elektrisches Anschlussteil mit einem Aufnahmeraum, in den ein Leiter durch eine Aufnahmeöffnung eingeführt werden kann. Der Aufnahmeraum hat dabei zwei im Wesentlichen gegenüberliegende Wände, die mit einer Klemmschraube relativ zueinander bewegt werden können. Bei dem Leiter kann es sich dabei insbesondere einerseits um einen beispielsweise steifen Draht oder flexible Litzen handeln. Weiterhin bezieht sich die Erfindung auf eine Anschlussdose mit einem derartigen elektrischen Anschlussteil.

Ein derartiges elektrisches Anschlussteil dient der Herstellung eines elektrischen Kontakts zwischen einem elektrischen Leiter und einer weiteren elektrischen Vorrichtung, beispielsweise in Form einer Geräteklemme in einer Dose. Rein beispielhaft können derartige Leiter-Anschlüsse in Herdanschluss-Dosen verwendet werden.

Eine bekannte Ausführung eines elektrischen Anschlussteiles ist in Fig. 13a dargestellt. Bei diesem Anschlussteil ist vorgesehen, dass der Leiter 130 zwischen dem Kopf einer Klemmschraube 131 und einer gerippten Leiterauflagefläche 132, in welche die Klemmschraube eingeschraubt werden kann, festgeklemmt wird. Um zu verhindern, dass der Leiter seitlich herausrutscht - in Fig. 13a also nach-schräg hinten - ist eine seitliche Begrenzungswand 133 vorgesehen. Fig. 13b zeigt dieses Anschlussteil ohne die Klemmschraube, Fig. 13c eine Variante.

Ein Nachteil bei dieser bekannten Art eines Anschlussteiles ist dadurch gegeben, dass die Schraubenköpfe aufgrund ihres Herstellungsverfahrens in ihren Abmessungen im Allgemeinen Schwankungen unterliegen, so dass - insbesondere bei besonders dünnen Drähten und klein ausfallenden Schraubenköpfen - nicht ausgeschlossen werden kann, dass der Leiter zwischen Schraubenkopf und seitlicher Wand herausrutscht. Auch die Ausrichtung des Gewindes unterliegt Schwankungen, so dass es dazu kommen kann, dass der Hals der Klemmschraube nicht exakt senkrecht zur Leiterauflagefläche ausgerichtet ist. Dies kann ebenfalls zu einer mangelhaften Klemmung führen. Schließlich muss bei diesem Typ von Anschlussteil beim Einführen des Leiters die Drehrichtung der Schraube berücksichtigt werden.

In Fig. 14 ist ein weiteres elektrisches Anschlussteil dargestellt, wie es aus dem Stand der Technik bekannt ist. Bei diesem Anschlussteil ist für die Aufnahme des Leiters ein "Zugkäfig" vorgesehen, der - mit Bezug auf Fig. 14 - unten von einer Mutter 140 der Klemmschraube 141 und seitlich rückwärtig und oben durch ein gebogenes Stanzteil begrenzt ist. Die Klemmschraube ist durch die obere Wand des Zugkäfigs und durch die Mutter geführt, so dass ein eingeschobener Leiter durch Festschrauben der Klemmschraube in dem Zugkäfig eingeklemmt werden kann. Bei diesem Anschlussteil ist durch die Bildung des Zugkäfigs die Gefahr eines seitlichen Herausrutschens des geklemmten Leiters verringert. Indessen ist dieses Anschlussteil in der Herstellung und in der Handhabbarkeit aufwändiger als das in Fig. 13a dargestellte, weil dieses Anschlussteil ein zusätzliches Bauteil in Form der Schraubenmutter aufweist.

Aus der DE 27 33 637 ist eine elektrische Anschlussklemme mit einem Klemmstück und einem Druckstück bekannt, die mit einer Klemmschraube aufeinander zu bewegt werden können. Das Druckstück ist im geöffneten Zustand der Klemme über einen kleinen gekerbten Steg mit dem Klemmstück verbunden. Der Steg bricht beim Zuschrauben der Klemme.

Der Erfindung liegt die Aufgabe zugrunde, ausgehend von dem dargestellten Stand der Technik ein elektrisches Anschlussteil bzw. eine Anschlussdose zu verbessern. Insbesondere soll das Anschlussteil bzw. die Anschlussdose in der Herstellung einfach und in der Handhabung bedienungsfreundlich sein.

Diese Aufgabe wird erfindungsgemäß durch die Merkmale der unabhängigen Ansprüche gelöst. Die abhängigen Ansprüche bilden den zentralen Gedanken der Erfindung in besonders vorteilhafter Weise weiter.

Gemäß der Erfindung ist ein elektrisches Anschlussteil vorgesehen, das einen Aufnahmeraum, beispielsweise einen "käfigartigen" Aufnahmeraum, für wenigstens einen Leiter aufweist. Bei dem Leiter kann es sich dabei insbesondere einerseits um einen beispielsweise steifen Draht handeln, andererseits um vieldrahtige oder vieladrige flexible Litzen. Der Aufnahmeraum weist dabei eine Aufnahmeöffnung auf, durch die der Leiter in den Aufnahmeraum eingeführt werden kann. Weiterhin weist der Aufnahmeraum wenigstens zwei, vorzugsweise im Wesentlichen gegenüberliegende Wände auf.

Weiterhin weist das Anschlussteil eine Klemmschraube auf, durch deren Betätigung die beiden Wände relativ zueinander bewegt werden können, so dass der Leiter zwischen den beiden Wänden, also in dem Aufnahmeraum festgeklemmt werden kann. Durch ein Drehen der Klemmschraube kann also der Aufnahmeraum "geöffnet" und "geschlossen" werden, wobei bei geöffnetem Aufnahmeraum der Leiter eingeführt werden kann und der eingeführte Leiter bei geschlossenem Aufnahmeraum eingeklemmt ist. Insofern handelt es sich also um ein Anschlussteil auf "Zugkäfig-Prinzip".

Erfindungsgemäß ist dabei weiterhin im Montage-bereiten Zustand des Anschlussteils der eingeführte Leiter in allen seitlichen Richtungen, also in allen zur Längsachse des Leiters rechtwinklig verlaufenden Richtungen, längs einer geschlossenen Linie, gebildet von dem Aufnahmeraum oder von dem Aufnahmeraum und von der Klemmschraube, umschlossen. Insbesondere weist also diese Linie keinen Spalt oder keine sonstige Unterbrechung auf, durch die ein seitliches Herausrutschen des Leiters möglich wäre.

Der Aufnahmeraum weist zwischen den beiden Wänden eine Seitenwand auf, in der eine Ausnehmung vorgesehen ist. Außerdem ist eine Lasche als Ansatz einer der beiden Wände vorgesehen, die in die Ausnehmung eingreift.

Dadurch wird bewirkt, dass die beiden Wände über den gesamten Bereich der Relativbewegung definiert geführt werden können, wodurch eine erhöhte Sicherheit der Klemmverbindung erzielt werden kann.

Weiterhin sind die beiden Wände, zumindest während der Herstellung, die weiter unten noch näher erläutert wird, und in einem Montage-bereiten Zustand des Anschlussteils, durch ein gebogenes, einstückiges Stanzteil gebildet.

Das Anschlussteil ist also aus lediglich zwei Teilen gefertigt, und zwar dem Stanzteil und der Klemmschraube. Dies ist für die Herstellung vorteilhaft. Insbesondere ist also keine zusätzliche Schraubenmutter oder dergleichen notwendig.

Im "Montage-bereiten Zustand" des Anschlussteiles sind die beiden Wände so weit voneinander entfernt, dass der Leiter eingeführt werden kann. Der "Käfig" oder Aufnahmeraum ist also entsprechend zur Aufnahme des Leiters geöffnet. Die Klemmschraube ist dabei bereits teilweise eingeschraubt, und zwar so weit, dass sie bereits fasst.

In dem Montage-bereiten Zustand sind die beiden Wände durch ein gebogenes einstückiges Stanzteil gebildet. Daher besteht in diesem Montage-bereiten Zustand eine mechanische Fixierung der beiden Wände zueinander. Dies hat den Vorteil, dass in diesem Zustand die Gefahr eines selbständigen Lösens der Klemmschraube von dem Stanzteil praktisch ausgeschlossen ist. Auch ein selbstständiges Öffnen oder Schließen des Aufnahmeraums ist somit praktisch ausgeschlossen. Dies ist insbesondere bei Einwirkung mechanischer Kräfte von Bedeutung, wie sie beispielsweise in Form von Schütteln oder Stoßen oder dergleichen, beispielsweise beim Transport des Anschlussteiles zu einem Endverbraucher, im Allgemeinen auftreten können.

Insbesondere ist die Gefahr eines selbstständigen Lösens der Klemmschraube praktisch ausgeschlossen, wenn die beiden Wände im Montage-bereiten Zustand des Anschlussteiles gegenüber der Klemmschraube dementsprechend stark vorgespannt sind. Dies kann beispielsweise dadurch gegeben sein, dass eine der beiden Wände in diesem Zustand direkt oder indirekt beispielsweise etwa in Richtung der Längsachse des Halses der Klemmschraube gegen den Kopf der Klemmschraube drückt. Der Hals der Klemmschraube kann beispielsweise dabei in einem Gewinde in der anderen Wand gehalten sein. Der Druck kann dabei weiterhin beispielsweise durch die Eigenspannung hervorgerufen sein, die bei Biegung des Stanzteils in den Montage-bereiten Zustand auftritt. Es ist aber auch möglich, ein separates Feder- oder Spannelement hierfür vorzusehen, beispielsweise in Form einer Feder oder eines Gummis oder dergleichen, das so angeordnet ist, dass es im Montage-bereiten Zustand des Anschlussteiles gegen den Kopf der Klemmschraube drückt. In diesem Sinne kann auch von einer "Verlier-Sicherung für die Klemmschraube" gesprochen werden. Auch dies ist vorteilhaft hinsichtlich der Auslieferung des Anschlussteiles im Montage-bereiten Zustand an einen Endverbraucher.

Durch die Vorspannung wird weiterhin erzielt, dass eine Geräuschentwicklung, beispielsweise ein Klappern oder ähnliches, hervorgerufen durch eine gegenseitige Bewegung von Klemmschraube und Aufnahmeraum verhindert ist. Ein entsprechendes Geräusch könnte bei einem Endverbraucher den Eindruck vermitteln, lose Teile und somit möglicherweise ein defektes Produkt zu erhalten. Eine Vermeidung dieses Geräusches trägt also dazu bei, dem Endverbraucher ein gutes und sicheres Gefühl beim Erhalt des Produkts vermitteln zu können.

Im Vergleich dazu besteht beim oben dargestellten Anschlussteil auf Zugkäfig-Prinzip nach dem Stand der Technik gemäß Fig. 14 bei geöffnetem Zugkäfig die Gefahr eines selbständigen Lösens der Klemmschraube und auch eines selbstständigen Öffnens oder Schließens des "Käfigs", wenn entsprechende mechanische Kräfte einwirken, weil die Klemmschraube dabei mit zwei losen Teilen verbunden ist. Daher ist es gemäß diesem Stand der Technik üblich, das Anschlussteil nicht im Montage-bereiten Zustand auszuliefern, sondern mit festgezogener Klemmschraube, also geschlossenem Käfig. Somit ist es für den Endverbraucher erforderlich, in einem vorbereitenden Arbeitsgang zunächst die Klemmschraube zu lösen und durch Aufschrauben den Zugkäfig soweit zu öffnen, dass der Leiter in den Käfig eingeführt werden kann. Mit dem erfindungsgemäßen Anschlussteil ist also dieser vorbereitende Arbeitsgang nicht mehr nötig, da die Auslieferung, wie oben erwähnt, bereits im Montage-bereiten Zustand erfolgen kann. Dies trägt dazu bei, dass der erfindungsgemäße Anschlussteil in der Handhabung bedienungsfreundlich ist.

Vorteilhaft weist das Stanzteil eine Ausnehmung und eine Lasche auf, wobei die Lasche derart in die Ausnehmung gebogen werden kann, dass sie in die Ausnehmung eingreift und/oder dass sie in der Ausnehmung eingehängt werden kann. Dadurch wird erzielt, dass der geöffnete Aufnahmeraum so gebildet werden kann, dass der eingeführte Leiter nach allen seinen seitlichen Richtungen gesehen allseits durchgehend von dem Aufnahmeraum umschlossen ist. Insbesondere ist dadurch ein seitliches Herausrutschen des eingeklemmten Leiters an der durch die eingehängte Lasche gebildeten Verbindungsstelle auf diese Weise zuverlässig verhindert. Die Ausnehmung ist in einer Seitenwand des Aufnahmeraums vorgesehen, und die Lasche ist als Ansatz einer der beiden Wände ausgebildet .

Vorteilhaft sind die beiden Wände im Montage-bereiten Zustand des Anschlussteiles im Wesentlichen plan und parallel zueinander angeordnet. So lässt sich auf einfache Weise realisieren, dass sich die beiden Wände durch Drehen der Klemmschraube aufeinander zu oder voneinander weg bewegen lassen. Eine sichere Klemmung und elektrische Kontaktierung wird hierdurch unterstützt.

Vorteilhaft weist in diesem Fall die Ausnehmung einen länglichen Abschnitt auf, der im Wesentlichen senkrecht zwischen den beiden Wänden verläuft. Die beispielsweise ankerfömig gestaltete und in den länglichen Abschnitt eingehängte oder eingreifende Lasche kann dann in dem länglichen Abschnitt in einer Richtung senkrecht zu den beiden Wände bewegt werden. Beim Festziehen der Klemmschraube, also beim Schließen des Aufnahmeraums, bleibt somit einerseits die Lasche sicher in der Ausnehmung und andererseits lassen sich die beiden Wände bis zur Festklemmung des Leiters aufeinander zu bewegen. Die Ausnehmung mit der eingehängten bzw. eingreifenden Lasche stellt somit auch eine Führung für die vorgesehene Relativbewegung der beiden Wände dar.

Vorteilhaft weisen die beiden Wände jeweils einen abgekanteten Abschnitt auf, wobei diese beiden Abschnitte derart angeordnet sind, dass sie bei der Relativbewegung der beiden Wände relativ zueinander bzw. "aufeinander" gleiten. Beispielsweise kann vorgesehen sein, dass die beiden entsprechenden Kanten senkrecht zur vorgesehenen Einsteckrichtung für den Leiter angeordnet sind. Beispielsweise kann vorgesehen sein, dass die abgekanteten Abschnitte im rechten Winkel abgekantet sind.

Durch die vorgesehene Gleitbewegung wird insbesondere zuverlässig verhindert, dass sich die beiden Wände während ihrer Relativbewegung, also beim Schließen des Aufnahmeraums, relativ zueinander verdrehen.

Weiterhin kann dabei vorgesehen sein, dass der abgekantete Abschnitt einer der beiden Wände mit einer Stirnfläche bzw. Stirnseite bei der Relativbewegung der beiden Wände, also beim Schließen des Aufnahmeraums an einer Seitenwand des Aufnahmeraums entlang gleitet. Dies kann die Gefahr eines seitlichen Kippens der entsprechenden Wand bei der Relativbewegung der beiden Wände verringern.

Darüber hinaus verbessert die Abkantung an sich die Stabilität der jeweiligen Wand deutlich.

Vorteilhaft weist eine der beiden Wände ein Gewindeloch für die Klemmschraube auf. Dadurch wird eine Führung für die Bewegung dieser Wand erzielt. Insbesondere ein seitliches Wegkippen oder dergleichen ist auf diese Weise ausgeschlossen. Die Wand wird bei ihrer vorgesehenen Bewegung bei Betätigung der Klemmschraube senkrecht zur Längsachse des Halses der Klemmschraube geführt.

Vorteilhaft weist die Wand mit dem Gewindeloch zwei abgekantete Abschnitte auf. Dadurch wird die Stabilität erhöht. Außerdem kann ein solcher abgekanteter Abschnitt Führungsfunktion bei der Relativbewegung der beiden Wände erfüllen. Die Kanten können sich beispielsweise über die gesamte Breite der entsprechenden Wand erstrecken. Die Kanten können senkrecht zur Einführrichtung des Leiters vorgesehen sein. Die Kanten können parallel zueinander vorgesehen sein.

Einer der beiden abgekanteten Abschnitte kann dabei identisch zu dem weiter oben genannten abgekanteten Abschnitt sein, der relativ zu einem abgekanteten Abschnitt der entsprechend anderen Wand (also der Wand ohne Gewindeloch) gleitet.

Weiterhin vorteilhaft weist die andere Wand ein Durchgangsloch (ohne Gewinde) für den Hals der Klemmschraube auf. Somit kann die Klemmschraube zur Herstellung des Montage-bereiten Zustands mit ihrem Hals zunächst durch das Durchgangsloch gesteckt und dann in das Gewindeloch eingeschraubt werden kann. Das Durchgangsloch ist in diesem Fall also etwas größer als der Schraubenhals aber kleiner als der Schraubenkopf. Beim Festziehen der Schraube, also beim Schließen des Aufnahmeraums wird dann die Wand mit dem Gewindeloch in Richtung auf die andere Wand zu gezogen. Durch die mechanischen Kräfte zwischen der Klemmschraube und den beiden Wänden wird dabei eine Führung der Relativbewegung der beiden Wände erzielt.

Weiterhin kann vorgesehen sein, dass im Montage-bereiten Zustand des Anschlussteiles die Wand mit dem Durchgangsloch - aufgrund der durch die Biegung des Stanzteils hervorgerufenen Eigenspannung des Stanzteils - gegen den Kopf der Klemmschraube drückt und der Hals der Schraube im Gewinde fasst und somit dort gehalten ist. Auf diese Weise wird die weiter oben bereits dargestellte Vorspannung der Wände gegenüber der Klemmschraube mit den damit verbundenen Vorteilen auf einfache Weise erzielt.

Vorteilhaft weist in diesem Fall das Stanzteil weiterhin in einem Bereich zwischen den beiden Löchern, also zwischen dem Gewindeloch und dem Durchgangsloch, einen Abschnitt verminderter materieller Breite für die vorgesehene Biegung des Stanzteils auf. Dabei ist "verminderte materielle Breite" so zu verstehen, dass das Stanzteil längs einer geraden Linie, die senkrecht auf der Verbindungslinie der Mittelpunkte der beiden Löcher steht, weniger Material aufweist, als längs einer zu dieser geraden Linie parallel versetzten Linie zwischen den beiden Löchern. Der Abschnitt verminderter materieller Breite kann beispielsweise also durch einen "Steg" bzw. "Verbindungssteg" oder durch wenigstens zwei solche Stege gebildet sein. Ein solcher Steg verbindet also einen Bereich der Wand mit dem Durchgangsloch mit einem Bereich der Wand mit dem Gewindeloch.

Dies erleichtert die Biegung des Stanzteils. Der Abschnitt verminderter materieller Breite wirkt in diesem Fall quasi als "Scharnier" oder Biegestelle. Diese Wirkung ist sowohl vorteilhaft hinsichtlich der "Erstbiegung" des Stanzteils, also vom planen Zustand in den Zustand des Stanzteil im Montage-bereiten Zustand des Anschlussteiles, als auch hinsichtlich der "weiteren Biegung" des Stanzteils, also der Biegung, die beim Festschrauben, also beim Schließen des Aufnahmeraums erfolgt. Dies gilt zumindest für die erste Phase des Schließens, wie weiter unten noch näher erläutert wird.

Der Abschnitt verminderter materieller Breite kann durch einen Freischnitt in dem Stanzteil zwischen dem Gewindeloch und dem Durchgangsloch gebildet sein, so dass durch den Freischnitt zwei Stege gebildet sind. Vorzugsweise weist dabei der Freischnitt eine Breite auf, die größer ist als der Durchmesser des Durchgangslochs. Auf diese Weise ist durch die beiden Stege sozusagen ein Scharnier gebildet, das bei der Biegung, insbesondere bei der "Erstbiegung" des Stanzteils eine Bewegungsführung der beiden Wände unterstützt.

Weiterhin vorteilhaft wirken die beiden Stege hinsichtlich einer Führung der Relativbewegung der beiden Wände bei Beginn der Betätigung der Klemmschraube, ausgehend vom Montage-bereiten Zustand. Eine relative seitliche Ausweichbewegung der Wände ist durch die Fixierungswirkung der beiden Stege praktisch ausgeschlossen.

Vorstehend dargelegte Merkmale verbindend kann also beispielsweise vorgesehen sein, dass der Aufnahmeraum zwischen den beiden planparallelen Wänden auf der einen Seite eine Seitenwand aufweist, in der die Ausnehmung mit der eingehängten Lasche vorgesehen ist und auf der dieser Seitenwand gegenüberliegenden Seite vorzugsweise zwei Stege vorgesehen sind. Die Klemmschraube durchsetzt in diesem Fall den Aufnahmeraum.

Vorteilhaft weist der Steg bzw. wenigstens einer der Stege wenigstens eine Einkerbung auf. Die Einkerbung kann so bemessen werden, dass an dieser Stelle eine Sollbruchstelle gebildet ist. Es kann also vorgesehen sein, dass beim Drehen der Klemmschraube an der Stelle der Einkerbung oder - bei mehreren Einkerbungen - an den Stellen der Einkerbungen das Stanzteil bricht. Dadurch wird insbesondere bei vergleichsweise dünnen Drähten nach Bruch der Stege eine quasi planparallele Annäherung der beiden Wände und damit eine gute und sichere elektrische Kontaktierung des Leiters erleichtert.

Das Schließen des Aufnahmeraums kann also in diesem Fall in zwei Phasen unterteilt werden: Die erste Phase beginnt, ausgehend vom Montage-bereiten Zustand des Anschlussteiles mit Betätigung der Klemmschraube und endet mit dem Bruch der Stege. Die zweite Phase beginnt mit dem Bruch der Stege und endet bei fest eingeklemmtem Leiter, also festgezogener Klemmschraube. In der ersten Phase können die Stege noch die Relativbewegung der beiden Wände unterstützen, indem sie gegen ein seitliches Verdrehen wirken und die Wände planparallel halten. Mit zunehmender Annäherung der Wände drücken jedoch die Stege, hervorgerufen durch die Eigenspannung des Stanzteils in diesem Bereich, zunehmend gegen die Wände und wirken auf der Seite der Stege quasi als Abstandhalter. Dies steht einer weiteren planparallelen Annäherung der Wände in zunehmendem Maße entgegen. Diese Abstandhalter-Wirkung wird durch Bruch der Stege aufgehoben und steht daher der folgenden abschließenden Annäherung der Wände in der zweiten Phase nicht mehr entgegen.

Vorteilhaft ist in diesem Fall vorgesehen, dass der Leiter in denjenigen Teil des Aufnahmeraums eingeführt wird, der sich zwischen dem Hals der Klemmschraube und der Seitenwand mit der eingehängten Lasche erstreckt. Dieser Teil ist in einer Ebene senkrecht zum eingeführten Leiter durchgängig geschlossen, so dass ein seitliches Herausrutschen des Leiters ausgeschlossen werden kann. Dies ist insbesondere von Bedeutung, wenn vorgesehen ist, dass die Stege beim Schließen des Aufnahmeraums brechen. Auf der Seite der Stege ist der Aufnahmeraum in diesem Fall bei festgezogener Klemmschraube also nicht mehr durchgehend geschlossen. Ein seitliches Herausrutschen des Leiters in Richtung der Stege ist aber auch nach Bruch der Stege durch den zwischen dem Leiter und den Stegen befindlichen Hals der Klemmschraube verhindert.

Vorteilhaft sind das Gewindeloch und das Durchgangsloch in Einsteckrichtung gesehen bezüglich der beiden Wände außermittig angeordnet sind, und zwar auf derjenigen Seite, auf der sich der Abschnitt verminderter materieller Breite, also beispielsweise der wenigstens eine Steg, befindet. Auf diese Weise wird der Teilbereich des Aufnahmeraums, in der der Leiter bevorzugt eingesteckt wird, relativ gesehen vergrößert. Außerdem greift gegebenenfalls die von der Klemmschraube übertragene Kraft ortsnäher an den Stegen an, wodurch ein vorgesehener Bruch der Stege - aufgrund der relativ verringerten Hebelkräfte - besser kontrollierbar durchführbar ist.

Vorteilhaft weist das Anschlussteil weiterhin wenigstens einen Kontaktfortsatz, vorzugsweise in Form einer Flachsteckzunge (im Folgenden auch kurz "Flachzunge" genannt) auf. Dies dient der erleichterten Verbindung mit weiterführenden elektrischen Leitern. Vorteilhaft ist der Kontaktfortsatz als Ansatz eines Wandabschnitts des Aufnahmeraums gebildet.

Vorteilhaft weist der Aufnahmeraum eine Rückwand auf, die der Aufnahmeöffnung gegenüberliegt. Eine solche Rückwand kann als Leiteranschlag dienen, der also eine mechanische Begrenzung beim Einführen bzw. Einschieben des Leiters in den Aufnahmeraum darstellt.

Vorteilhaft kann die Rückwand durch eine abgebogene Verlängerung von einer der beiden Wände gebildet sein.

Bei der Rückwand kann es sich gegebenenfalls um den weiter oben genannten abgekanteten Abschnitt einer, beispielsweise der oberen Wand handeln.

Es kann vorgesehen sein, dass dabei die Rückwand eine geringere Breite aufweist als der Aufnahmeraum, wobei die Rückwand einen seitlichen Bereich des Aufnahmeraums frei offen stehen lässt. In diesem Fall kann vorgesehen sein, dass der Leiter (zusätzlich oder ausschließlich) von "rückwärts" - und zwar durch diesen offen gelassenen Teil - in den Aufnahmeraum eingeführt wird. Hierdurch wird die Einsatzmöglichkeit des Anschlussteils erweitert; beispielsweise kann dies hinsichtlich des Einsatzes in einer elektrischen Anschlussdose von Vorteil sein.

Es kann vorgesehen sein, dass das Anschlussteil eine Erdungsplatte aufweist, die beispielsweise an einer der beiden Wände angeformt bzw. integriert ist.

Vorteilhaft sind dabei die beiden Wände im Montage-bereiten Zustand des Anschlussteiles gegenüber der Klemmschraube vorgespannt.

Durch die Vorspannung wird eine selbstständige Relativbewegung zwischen Klemmschraube und Wänden, auch bei Einwirkung von Kräften in Form von Rütteln oder dergleichen, verhindert.

Die Vorspannung gegenüber der Klemmschraube kann dabei vorteilhaft durch die Wände selbst oder auch durch ein separates Spann- oder Federelement verursacht sein. Beispielsweise kann dazu vorgesehen sein, dass ein Feder- oder Gummi-Element von einer Seite oder auch axial gegen den Kopf der Klemmschraube drückt.

Gemäß einem weiteren Aspekt der Erfindung ist eine elektrische Anschlussdose vorgesehen, die wenigstens ein erfindungsgemäßes elektrisches Anschlussteil aufweist. Beispielsweise kann eine Anschlussdose mit fünf oder sechs derartigen Anschlussteilen vorgesehen sein. Die Anschlussteile können dabei verschiedene Anzahlen von Flachzungen aufweisen, beispielsweise teilweise zwei und teilweise drei Flachzungen. Eines der Anschlussteile kann eine Erdungsplatte aufweisen.

Vorteilhaft weist die Anschlussdose Mittel auf, mit denen das Anschlussteil bzw. die Anschlussteile an der Dose fixiert werden können. Bei den Mittel kann es sich um an sich bekannte Verrastungs-Vorrichtungen handeln, die beispielsweise an drei Haltepunkten das Anschlussteil an der Anschlussdose fixieren. Weiterhin vorteilhaft fixieren die Mittel das Anschlussteil derart, dass ein gegebenenfalls vorhandener Kontaktfortsatz oder eine gegebenenfalls vorhandene Flachzunge beim Schließen des Aufnahmeraums bezüglich der Dose lagefixiert ist. Beispielsweise kann also vorgesehen sein, dass zwei oder drei Flachzungen fest mit der oberen Wand verbunden sind und dasjenige Teilstück des Anschlussteils, das nach dem Bruch der Stege die obere Wand und die Flachzungen fest verbindet, durch die Mittel, also beispielsweise die Verrastungs-Vorrichtungen fest bezüglich der Dose gehalten wird. Weitere Merkmale, Vorteile und Eigenschaften werden nunmehr anhand einer detaillierten Beschreibung von Ausführungsbeispielen und mit Bezug auf die Figuren der beigefügten Zeichnungen erläutert. Es zeigen:
- Fig. 1: einen erfindungsgemäßen elektrischen Leiter-Anschlussteils von vorne oben rechts in perspektivischer Ansicht,
- Fig. 2: eine Ansicht wie in Fig. 1, jedoch ohne eingeschobenen Leiter und ohne Klemmschraube,
- Fig. 3: eine schematische Darstellung eines Schnittes des nicht gebogenen Stanzteils,
- Fig. 4: eine perspektivische Ansicht von hinten links oben,
- Fig. 5: eine Ansicht wie in Fig. 4, jedoch ohne Leiter und Klemmschraube,
- Fig. 6: eine Ansicht von rechts,
- Fig. 7: eine Ansicht von links,
- Fig. 8: eine Ansicht von vorne,
- Fig. 9: eine Ansicht wie in Fig. 8, jedoch ohne Leiter und Klemmschraube,
- Fig. 10: eine Ansicht von oben, ohne Leiter und Klemmschraube,
- Fig. 11: eine perspektivische Ansicht gemäß einem zweiten Ausführungsbeispiel,
- Fig. 12a: eine schematische Darstellung eines, in eine elektrische Anschlussdose eingebauten erfindungsgemäßen Anschlussteiles im "Montagebereiten" Zustand
- Fig. 12b: eine Darstellung wie in Fig. 12a, jedoch im Zustand mit geklemmtem Leiter,
- Fig. 13a, b, c,: Leiter-Anschlüsse gemäß dem Stand der Technik,
- Fig. 14: ein weiteres Anschlussteil nach dem Stand der Technik, auf Zugkäfig-Prinzip basierend,
- Fig. 15: eine perspektivische Ansicht von schräg rechts oben hinten eines erfindungsgemäßen Anschlussteils gemäß einem dritten Ausführungsbeispiel,
- Fig. 16: eine perspektivische Ansicht von schräg links unten vorne des Anschlussteils aus Fig. 15,
- Figuren 17a bis 17c: Varianten des dritten Ausführungsbeispiels mit zwei Flachzungen,
- Figuren 17d und 17e: Varianten des dritten Ausführungsbeispiels mit integrierten Erdungsplatten,
- Fig. 18a: eine perspektivische Ansicht von schräg oben einer erfindungsgemäßen, mit fünf Anschlussteilen bestückten Anschlussdose,
- Fig. 18b: eine der Fig. 18a entsprechende Ansicht von schräg unten, und
- Figuren 19a und 19b: entsprechende Ansichten eines zweiten Beispiels einer erfindungsgemäßen Anschlussdose.

Fig. 1 zeigt ein erstes Ausführungsbeispiel eines erfindungsgemäßen elektrischen Anschlussteiles 1 zum Anschluss eines Leiters 4, wobei der Leiter 4 die leitende Ader eines elektrischen Kabels 30 darstellt. Der Leiter 4 kann insbesondere in Form eines steifen Drahts oder einer vieladrigen flexiblen Litze gegeben sein.

Das Anschlussteil 1 weist einen käfigartigen Aufnahmeraum 2 auf, der auf seiner Vorderseite, also auf derjenigen Seite, von welcher der Leiter 4 eingeführt wird, eine Aufnahmeöffnung 3 aufweist.

Zur leichteren Beschreibung sind in Fig. 1 mit dicken Pfeilen die im Folgenden verwendeten Richtungsbezeichnungen oben, unten, rechts, links, hinten und vorne angegeben.

Wie aus den Figuren 1 und 2 ersichtlich, weist der Aufnahmeraum 3 eine obere Wand 5 und eine untere Wand 6 auf. Die obere Wand 5 weist ein Durchgangsloch 7 für eine Klemmschraube 9 auf; die untere Wand 6 weist ein Gewindeloch 8 mit einem Gewinde 13 für die Klemmschraube 9 auf.

Es ist vorgesehen, den Leiter 4 in den Raumbereich einzuführen, der sich links von dem Hals der Klemmschraube 9 zwischen den Wänden 5, 6 erstreckt.

Bei einem Drehen der Klemmschraube 9 wird also die untere Wand 6 gegenüber der oberen Wand 5 bewegt und auf diese Weise kann der zuvor eingeführte Leiter 4 schließlich im Aufnahmeraum 2 festgeklemmt werden, wobei eine sichere elektrische Kontaktierung durch die sich bildenden flächigen Verbindungsstellen zwischen dem Leiter 4 und der oberen und unteren Wand 5, 6 gegeben ist. Durch das Gewindeloch 8 und das Durchgangsloch 7 wird eine zuverlässige Führung der beiden Wände 5, 6 durch die Klemmschraube 9 gewährleistet. Insbesondere ist ein seitliches Wegkippen oder dergleichen der unteren Wand 6 bei Betätigung der Klemmschraube 9 ausgeschlossen.

Die beiden Wände 5, 6 sind in dem in Fig. 1 dargestellten Zustand des Anschlussteiles 1 durch ein gebogenes einstückiges Stanzteil 10 gebildet, dessen Schnitt schematisch in Fig. 3 gezeigt ist.

Der in den Figuren 1, 2, 4 und 5 dargestellte Zustand des Anschlussteiles 1 wird hier als der "Montage-bereite" Zustand bezeichnet, also jener Zustand, in dem die beiden Wände 5, 6 des Aufnahmeraums 2 so weit voneinander entfernt sind, dass der Leiter 4 eingeschoben bzw. eingeführt werden kann und die Klemmschraube 9 bereits im Gewindeloch 8 fasst. Die Klemmschraube 9 ist dabei weiterhin soweit eingeschraubt, dass sie - verursacht durch die Eigenspannung des gebogenen Stanzteils - einen leichten Druck auf die obere Wand 5 ausübt, während der Hals der Klemmschraube 9 vom Gewinde 8 gehalten wird. Auf diese Weise wird also eine Spannung oder Vorspannung hervorgerufen, durch die die obere Wand 5 von unten gegen den Kopf der Klemmschraube 9 gedrückt wird. Diese Spannung ist dabei so groß, dass ein selbstständiges Lösen der Klemmschraube 9 zuverlässig verhindert ist, insbesondere auch bei Einwirkung von Kräften in Form von Rütteln oder dergleichen.

Im Montage-bereiten Zustand des Anschlussteiles 1 sind somit die beiden Wände 5, 6 gegenüber der Klemmschraube 9 vorgespannt. Durch diese Vorspannung der beiden Wände 5, 6 gegenüber der Klemmschraube 9 wird insbesondere erzielt, dass die Klemmschraube 9 - insbesondere bei Einwirkung von Kräften in Form von Rütteln oder dergleichen, wie sie beim Transport im Allgemeinen auftreten - vor einem selbstständigen Lösen gesichert ist. Daher kann das Anschlussteil 1 im Montage-bereiten Zustand beispielsweise an einen Endverbraucher ausgeliefert werden, ohne dass die Gefahr eines selbstständigen Lösens der Klemmschraube 9 und eines damit verbundenen selbstständigen Öffnens oder Schließens des Aufnahmeraums 2 besteht. In diesem Sinne kann von einer "Sicherung gegen Verlieren der Klemmschraube" gesprochen werden.

Weil sich weiterhin bedingt durch die Vorspannung im Montage-bereiten Zustand des Leiteranschlusses 1 die Klemmschraube 9 und das Stanzteil 10 nicht relativ zueinander bewegen können, ist auch eine entsprechende Geräuschentwicklung in Form von Klappern oder dergleichen, ausgeschlossen. Auch dies ist von Vorteil, weil ein solches Geräusch bei einem Endverbraucher das Gefühl verursachen kann, ein womöglich defektes Produkt in Händen zu halten.

Die beiden genannten Wände 5, 6 sind im Montage-bereiten Zustand des Anschlussteiles 1 im Wesentlichen planparallel ausgerichtet.

Das Stanzteil 10 weist eine Ausnehmung 11 und eine Lasche 12 auf. Die Lasche 12 ist gemäß dem hier dargestellten Ausführungsbeispiel ankerförmig und kann durch Biegen des Stanzteils 10 in die Ausnehmung 11 eingehängt werden. Die Figuren 4 und 5 zeigen das derart gebogene Stanzteil 10 mit eingehängter Lasche 12.

Wie weiterhin aus Fig. 3 ersichtlich, weist bei diesem Ausführungsbeispiel die Ausnehmung 11 des Stanzteils 10 auf der dem Durchgangsloch 7 abgewandten Seite einen verbreiterten Abschnitt 31 auf, der so bemessen ist, dass die ankerförmige Lasche 12 hindurchgesteckt werden kann, ohne dass dabei der Ankerhals 32 verdreht werden muss. Mit Ausnahme des verbreiterten Abschnitts 31 ist die Ausnehmung 11 schlitzförmig, also länglich, wobei dieser längliche Abschnitt im gebogenen Zustand, also im Montage-bereiten Zustand zwischen den beiden Wänden 5, 6 verläuft und senkrecht zu diesen ausgerichtet ist. Zur besseren Fixierung und zugleich zur Raumersparnis ist die eingehängte Lasche 12 nach oben gebogen, so wie in den Figuren 4 und 5 dargestellt.

Der Ankerhals 32 ist geringfügig schmaler als der Schlitz 11, so dass die eingehängte Lasche 12 längs des Schlitzes, also längs der Ausnehmung 11, bewegt werden kann. Diese Bewegung der Lasche 12 in der Aunehmung 11 findet, ausgehend vom Montage-bereiten Zustand, bei einem Zudrehen der Klemmschraube 9, statt. Durch die Lasche 12 und die Ausnehmung 11 ist somit auch eine Führungshilfe für die Relativbewegung der beiden Wände 5, 6 aufeinander zu gegeben.

Ein nach links seitliches Herausrutschen des Leiters 4 ist durch eine linke Wand 33 des Aufnahmeraums 2 zuverlässig verhindert.

Wie beispielsweise aus den Figuren 2 und 3 ersichtlich, weist das Stanzteil 10 im Bereich zwischen dem Durchgangsloch 7 und dem Gewindeloch 8 zwei Stege auf, einen vorderen Steg 14 und einen rückwärtigen Steg 15. Diese Stege 14, 15 sind durch einen Freischnitt 34 im Stanzteil 10 gebildet. Die beiden Stege 14, 15 wirken beim Biegen des Stanzteils 10 aus dem ursprünglich planen Zustand in den Montage-bereiten Zustand gleichsam als Scharniere und erleichtern somit die Herstellung der planparallelen Ausrichtung der beiden Wände 5, 6. Die beiden Stege 14, 15 stellen also bei dieser Ausführung einen Bereich "verminderter materieller Breite" im Sinne der obigen Ausführungen dar.

Wie weiterhin aus Fig. 3 ersichtlich, ist der Freischnitt 34 so geformt, dass er in der unteren Wand 6 einen Ansatz 35 bestehen lässt. Durch diesen Ansatz 35 wird bei insgesamt materialsparender und kleiner Ausführung des Stanzteils 10 die nötige Stabilität im Bereich des Gewindelochs 8 bzw. des Gewindes 13 gewährleistet.

Wie beispielsweise in den Figuren 4 und 5 zu erkennen, weist das Anschlussteil 1 weiterhin drei Kontaktfortsätze in Form von Flachzungen 17, 18, 19 auf. Diese dienen zur Kontaktierung mit weiterführenden elektrischen Leitern, beispielsweise innerhalb einer elektrischen Anschlussdose.

Ebenfalls in den Figuren 4 und 5 ist zu erkennen, dass der Aufnahmeraum 2 rückwärtig durch eine Rückwand 20 begrenzt ist. Diese Rückwand 20 dient als Leiteranschlag für den einzuführenden bzw. einzuschiebenden Leiter 4. Gemäß diesem Ausführungsbeispiel ist die Rückwand 20 durch eine doppelt gebogene Verlängerung der oberen Wand 5 gebildet. (Alternativ kann natürlich auch eine anderweitig gebildete Rückwand vorgesehen sein, beispielsweise in Form eines an eine Anschlussdose angeformten Kunststoffteils oder dergleichen.)

In den Figuren 6 bis 10 sind zur weiteren Verdeutlichung weitere Ansichten des ersten Ausführungsbeispiels dargestellt. Dabei zeigt Fig. 6 eine Ansicht von rechts (ohne Klemmschraube 9), Fig. 7 eine Ansicht von links, Fig. 8 eine Ansicht von vorne, Fig. 9 ebenfalls eine Ansicht von vorne, jedoch ohne Leiter 4 und Klemmschraube 9 und Fig. 10 eine Ansicht von oben.

Insbesondere in den Figuren 5 und 7 sind zwei Rastausnehmungen 36 an der linken Seitenwand 33 erkennbar, die zur Positionierung des Anschlussteiles 1 in einer elektrischen Anschlussdose, beispielsweise einer Herd-Anschlussdose, dienen. In der entsprechenden Dose können hierfür entsprechende Rastnasen vorgesehen sein.

Ein Vorteil des erfindungsgemäßen Anschlussteiles 1 ist dadurch gegeben, dass es montagebereit ausgeliefert werden kann. Dies ist möglich, weil durch die Stege 14, 15 eine gegenseitige Fixierung der oberen und unteren Wand 5, 6 gegeben ist und daher die oben bereits dargestellte Vorspannung der beiden Wände 5, 6 gegenüber der Klemmschraube 9 erzielt werden kann. Wie dargestellt, ist daher ein Lösen der Klemmschraube 9 bei Schütteln, Schlagen oder sonstigen dergleichen Einwirkungen, wie sie beim Transport im Allgemeinen auftreten, praktisch ausgeschlossen. Beim Transport des erfindungsgemäßen Anschlussteiles 1 besteht somit also praktisch keine Gefahr eines selbstständigen Öffnens oder auch Schließens des Aufnahmeraums 2. Für den Endverbraucher ist es also insbesondere nicht erforderlich, zunächst in einem vorbereitenden Arbeitsgang den Aufnahmeraum bzw. "Käfig" zu öffnen.

Zur Unterstützung der beschriebenen Transportsicherung kann vorgesehen sein, dass die Klemmschraube 9 im Montage-bereiten Zustand des Anschlussteiles in dem Gewinde 13 vergleichsweise fest sitzt, so dass ein besonders sicherer Halt für den Transport gewährleistet ist. Wird in diesem Fall vom Endverbraucher zum Schließen des Aufnahmeraums 2 die Klemmschraube 9 zugedreht, ist beim Andrehen ein gewisser erhöhter Anfangswiderstand zu überwinden, bevor die Schraube im Folgenden etwas leichter dreht.

In Fig. 11 ist ein zweites Ausführungsbeispiel dargestellt, bei dem die beiden Stege 14, 15 jeweils eine Einkerbung 16 aufweisen. Dabei ist in Fig. 11 nur die Einkerbung des vorderen Steges 14 zu erkennen, da die entsprechende Einkerbung 16 des rückwärtigen Steges 15 durch die obere Wand 5 verdeckt ist.

Diese Einkerbungen 16 stellen Sollbruchstellen dar. Beim Festschrauben der Klemmschraube 9 (die in Fig. 11 nur schematisch ohne Gewinde dargestellt ist) ist also vorgesehen, dass die beiden Stege 14, 15 während des Schließens des Aufnahmeraums 2 an den Einkerbungen 16 brechen. Auf diese Weise wird eine planparallele Annäherung der beiden Wände 5 und 6 in der zweiten Phase des Schließens des Aufnahmeraums 2 besser möglich, da mit dem Bruch der Stege 14, 15 die gegenseitige mechanische Fixierung der beiden Wände 5, 6 wegfällt und dann an dieser Seite die Wände nicht mehr_auf Abstand gehalten werden. Eine Führung der Relativbewegung der beiden Wände zueinander wird in der zweiten Phase des Schließens, also nach Bruch der Sollbruchstellen, jedoch noch weiterhin durch die Bewegung der Lasche 12 im länglichen Bereich der Ausnehmung 11 gewährleistet.

Weiterhin im Unterschied zum ersten Ausführungsbeispiel ist eine Rückwand 20' des Aufnahmeraums 2 gemäß dem zweiten Ausführungsbeispiel durch eine Verlängerung der unteren Wand 6 gebildet.

In den Figuren 12a und 12b ist ein erfindungsgemäßes Anschlussteil in einer elektrischen Dose 37, beispielsweise einer Herd-Anschlussdose, eingebaut dargestellt. Dabei ist in Fig. 12a der Montage-bereite Zustand dargestellt, also der Zustand mit geöffnetem, zur Aufnahme des Leiters 4 bereiten Aufnahmeraum 2. In Fig. 12b ist der Zustand dargestellt, in dem der Leiter 4 zwischen der oberen Wand 5 und der unteren Wand 6 geklemmt ist.

In den Figuren 15 und 16 ist ein drittes Ausführungsbeispiel dargestellt, wobei die Figuren 15 und 16 das Anschlussteil ohne Klemmschraube zeigen. Im Folgenden wird lediglich auf wesentliche Unterschiede zu den bereits genannten Ausführungsbeispielen eingegangen.

Gemäß diesem Ausführungsbeispiel weist das Anschlussteil zwei seitliche Wände des Aufnahmeraums 2 auf, und zwar eine rechte Wand 38 und eine linke Wand 33'. Die beiden seitlichen Wände 38, 33*'* sind dabei planparallel angeordnet.

Die beiden Stege 14' und 15*'* sind zwischen der linken Wand 33' und der unteren Wand 6' vorgesehen. Sie weisen auch Einkerbungen 16 auf, wie insbesondere aus Fig. 16 ersichtlich.

Ein Vorteil dieser Gestaltung der linken Wand 33' und der Stege 14', 15' gegenüber dem ersten Ausführungsbeispiel mit den schräggestellten Stegen 14, 15 ist darin zu sehen, dass die Herstellung leichter ist.

Der Leiter kann bei diesem Ausführungsbeispiel in denjenigen Teilraum des Aufnahmeraums eingeschoben werden, der zwischen dem Hals der Klemmschraube und derjenigen Seitenwand liegt, die der Seitenwand mit den Stegen gegenüberliegt, hier also in den Raum zwischen der Klemmschraube und der rechten Seitenwand 38.

Mit Blick auf den einzuschiebenden Leiter ist bei diesem Ausführungsbeispiel weiterhin zu erwähnen, dass der Leiter hierbei nicht nur von vorne, sondern auch - nach der hier gewählten Richtungsbezeichnung - von "rückwärts" in den Aufnahmeraum bzw. den genannten Teilraum eingeschoben werden kann. Wie insbesondere aus Fig. 15 zu erkennen, erstreckt sich die "Rückwand" 20 bei diesem Ausführungsbeispiel nicht über die gesamte Breite der oberen Wand 5, sondern nur über eine "Teilbreite" B, so dass eine "alternative" rückwärtige Aufnahmeöffnung für den einzuschiebenden Leiter zwischen der rechten Stirnfläche 21 der Rückwand 20 und der rechten Wand 38 gebildet ist. Diese alternative Einsteckrichtung ist also im Wesentlichen "antiparallel" zur erstgenannten Einsteckrichtung.

Weiterhin ist bei diesem Ausführungsbeispiel vorgesehen, dass die Klemmschraube nicht mit Bezug auf die Breite des Aufnahmeraums mittig, sondern seitlich versetzt angeordnet ist, und zwar auf diejenige Seite, auf der sich die Stege 14' und 15' befinden. Dadurch wird der Aufnahmeraum relativ gesehen vergrößert. Weiterhin wird durch diese asymmetrische Anordnung der Klemmschraube bewirkt, dass bei Schließen des Aufnahmeraums vor Bruch der Stege 14', 15' vergleichsweise geringere Hebelkräfte auf die Stege einwirken und somit ein seitliches Kippen der unteren Wand 6' in dieser Phase des Schließens verringert werden kann.

Wie insbesondere aus Fig. 16 ersichtlich, weist bei diesem Ausführungsbeispiel die untere Wand 6' einen vorderen abgekanteten Abschnitt 41 und einen rückwärtigen abgekanteten Abschnitt 42 auf. Beide abgekanteten Abschnitte 41, 42 erstrecken sich dabei über die gesamte Breite der unteren Wand 6'. Die Kanten verlaufen dabei senkrecht zur Einsteckrichtung.

Außerdem ist die untere Wand 6' mit einer Nut 43 versehen, die parallel zur Einsteckrichtung verläuft und die sich vollständig über die beiden abgekanteten Abschnitte 41, 42 und den dazwischen liegenden Bereich der unteren Wand 6' erstreckt. Die Nut 43 ist dabei in einem Bereich zwischen dem Gewindeloch 8 und derjenigen Seitenwand vorgesehen, die der Seitenwand mit den beiden Stegen 14', 15' gegenüberliegt, hier also zwischen dem Gewindeloch 8 und der rechten Seitenwand 38. Bei der Nut 43 handelt es sich dabei im Übrigen lediglich um ein optionales Merkmal.

Durch die beiden abgekanteten Abschnitte 41, 42 und die Nut 43 wird die Stabilität der unteren Wand 6' deutlich erhöht. Insbesondere ist dadurch auch die Eigenstabilität der unteren Wand 61', also die Stabilität der Wand nach Bruch der Stege 14', 15' erhöht. Die abgekanteten Abschnitte 41, 42 wirken insbesondere einem seitlichen Verbiegen der unteren Wand entgegen, was die Sicherheit der Klemmung weiterhin vergrößert. Dabei wird bereits durch nur einen abgekanteten Abschnitt diese Stabilität erhöht.

Außerdem sind die beiden abgekanteten Abschnitte 41, 42 derart gestaltet, dass sie mit ihren rechten Stirnseiten an der rechten Wand 38 anliegen und auf diese Weise beim Schließen des Aufnahmeraums eine weitere Führung bieten. Insbesondere wird dadurch die Gefahr eines seitlichen Wegkippens der unteren Wand 6' beim Schließen des Aufnahmeraums verringert.

Der rückwärtige abgekantete Abschnitt 43 ist weiterhin planparallel zur Rückwand 20 ausgerichtet und liegt an dieser an. Hierdurch wird erzielt, dass beim Schließen des Aufnahmeraums der rückwärtige abgekantete Abschnitt 43 an der Rückwand 20 - gegebenenfalls mit etwas Bewegungsspiel - entlang gleitet und auf diese Weise eine stabile Führung erzielt wird. Diese Führung verhindert somit insbesondere ein seitliches Verdrehen der unteren Wand 6' beim Schließen des Aufnahmeraums nach Bruch der Stege 14', 15'. Diese Ausgestaltung von Rückwand 20 einerseits und rückwärtigem abgekantetem Abschnitt 43 andererseits macht mit Blick auf die lineare Führung die Ausnehmung und die Lasche prinzipiell entbehrlich.

Weiterhin unterscheidet sich dieses Ausführungsbeispiel von den vorgenannten darin, dass die Ausnehmung 11' keinen verbreiterten Abschnitt 31 aufweist und die Lasche 12' nicht ankerförmig gestaltet ist. Wie insbesondere aus Fig. 15 ersichtlich, greift die Lasche 12' vielmehr lediglich soweit in die Ausnehmung 11' ein, dass sie in etwa bündig mit der rechten Wand 38 abschließt oder bezüglich der rechten Wand etwas rückversetzt ist. Dadurch wird es möglich, für das Anschlussteil eine Halterung, beispielsweise in einer Anschlussdose vorzusehen, die einen Aufnahmebereich aufweist, der mit einer Wandung direkt die rechte Wand 38 stützt. Es kann also ein Aufnahmebereich vorgesehen sein, der keinen speziellen Freiraum für einen überstehenden ankerförmigen Fortsatz der Lasche 12 (wie er beim ersten Ausführungsbeispiel vorgesehen ist) aufweisen muss.

Anstelle der Rastausnehmungen 36 sind bei dem dritten Ausführungsbeispiel hinsichtlich einer Halterung oder Fixierung des Anschlussteils in einem Aufnahmebereich, z.B. in einer elektrischen Anschlussdose, Alternativen vorgesehen: Aus Fig. 15 ist zu erkennen, dass am oberen Endbereich der Ausnehmung 11' eine Halterungslasche 50 vorgesehen ist. Die Halterungslasche 50 lässt sich in fertigungstechnisch einfacher Weise aus gemeinsamen seitlichen Ausschnitten mit der Ausnehmung 11' herstellen.

Außerdem ist, wie ebenfalls in Fig. 15 zu sehen, zur rückwärtigen Fixierung ein rückwärtiger abgebogener Abschnitt 51 vorgesehen. Wie insbesondere aus Fig. 16 erkennbar, weist die Wand mit den Stegen, hier also die linke Wand 33' eine Unterkante 52 auf, die ebenfalls zur Fixierung oder Halterung des Anschlussteils verwendet werden kann.

Insgesamt ergibt sich also zur Halterung eine stabile Dreipunktanordnung, umfassend die drei genannten Haltepunkte 50, 51, 52. Zur Halterung kann dabei beispielsweise für jeden der Haltepunkte jeweils eine an sich bekannte Verrastungs-Vorrichtung vorgesehen sein. Bemerkenswert ist in diesem Zusammenhang weiterhin, dass die Haltepunkte somit an demjenigen Teilstück des Anschlussteils vorgesehen sind, an dem sich nach Bruch der Stege die Flachzungen befinden. Somit können also insbesondere die Flachzungen bezüglich einer Anschlussdose ortsfest vorgesehen werden. Insbesondere kann also in diesem Fall vorgesehen sein, dass sich die Flachzungen beim Schließen des Aufnahmeraums gegenüber der Anschlussdose nicht bewegen. Dies ist offensichtlich für die Gestaltung einer Anschlussdose von Vorteil.

In den Figuren 18a und 18b ist beispielhaft eine Ausgestaltung einer Anschlussdose gezeigt, die mit fünf Anschlussteilen gemäß dem dritten Ausführungsbeispiel bestückt werden kann. Fig. 18a zeigt eine Ansicht von schräg oben, Fig. 18b eine Ansicht von schräg unten.

Wie aus Fig. 18b zu erkennen, weist die Anschlussdose für jedes der Anschlussteile jeweils einen Aufnahmebereich 55 auf, der durch eine entsprechend geformte Einbuchtung auf der Unterseite der Dose gestaltet sein kann. In Fig. 18b ist der besseren Übersichtlichkeit halber lediglich einer der fünf Aufnahmebereiche bezeichnet. Der Aufnahmebereich 55 weist gemäß diesem Beispiel drei Verrastungs-Vorrichtungen auf, die an den weiter oben genannten Haltepunkten 50, 51, 52 angreifen. Auf diese Weise kann also insbesondere die Position der Flachzungen bezüglich der Dose fixiert sein.

Weiterhin ist in Fig. 18b zu erkennen, dass das in den bezeichneten Aufnahmebereich 55 eingesetzte Anschlussteil drei Flachzungen 17, 18, 19 aufweist. Es können weitere Anschlussteile vorgesehen sein, die eine andere Anzahl von Flachzungen aufweisen. Beispielsweise können Varianten vorgesehen sein, die rückwärtig, wie in Fig. 17b gezeigt, nur eine "rechte Flachzunge", bzw. wie in Fig. 17c gezeigt, nur eine "linke Flachzunge" aufweisen. Wie in Fig. 18b erkennbar, sind in die nicht bezeichneten Aufnahmebereiche teilweise derartige Varianten des Anschlussteils eingesetzt.

In Fig. 17e ist eine weitere Variante des erfindungsgemäßen Anschlussteils gemäß dem dritten Ausführungsbeispiel dargestellt, bei der eine Erdungsplatte 57 angeformt ist. Wie in den Figuren 18a und 18b zu erkennen, ist bei dieser Anschlussdose einer der fünf Aufnahmebereiche 55 mit einem derartigen Anschlussteil mit Erdungsplatte 57 bestückt.

In den Figuren 19a und 19b ist ein weiteres Beispiel einer Anschlussdose gezeigt, bei der sechs Aufnahmebereiche für die Anschlussteile vorgesehen sind. Wiederum ist einer der Aufnahmebereiche mit einer Variante mit Erdungsplatte 57 bestückt. Die entsprechende Ausführung des Anschlussteils ist in Fig. 17d gezeigt.

Als Material für das Stanzteil 10 eignet sich Stahl verschiedener Härtegrade, beispielsweise in einer Stärke bzw. Dicke von 0,8 mm (dies ist die Norm-Stärke für Flachzungen).

Zur Fertigung des Stanzteils 10 kann beispielsweise eine Leiterschneide-Technik eingesetzt werden. Zur Herstellung des Gewindelochs 8 kann vorgesehen sein, zunächst ein Vorloch anzubringen und dann mittels Durchziehen einen zylindrischen Ansatz zu bilden, in welchem dann das Gewinde 13 gerollt werden kann. Die Einkerbung in den Steg kann durch Prägen hergestellt werden.

Gemäß den beschriebenen Ausführungsbeispielen eignet sich das erfindungsgemäße Anschlussteil 1 für Leiterquerschnitte eines Leiters 4 im Bereich von 0,5 bis 10 mm². Das in Fig. 12a mit "a" bezeichnete Maß kann beispielsweise 4,6 und das mit "b" bezeichnete Maß 4,2 mm betragen. Als rein beispielhafte Angabe sei noch erwähnt, dass das ungebogene Stanzteil von der Flachzunge 17 bis zur Lasche 12 etwa 43 mm und in seiner Längserstreckung (also senkrecht dazu) etwa 28 mm lang sein kann.

Weiterhin eignet sich das erfindungsgemäße Anschlussteil für alle Leiterarten, insbesondere in Form steifer Drähte sowie Litzen. Dabei ist es insbesondere nicht erforderlich, den Leiter vor dem Anschluss mit einer Aderendhülse zu versehen.

Das erfindungsgemäße Anschlussteil kann für Stromstärken im Bereich von beispielsweise 16 bis 41 A eingesetzt werden.

Die Vorteile der Erfindung lassen sich wie folgt zusammenfassen.
- Das Anschlussteil ist in der Herstellung einfach. Er besteht aus nur zwei Teilen, einem Stanzteil und einer Schraube.
- Das Anschlussteil ist besonders bedienungsfreundlich. Er kann Montage-bereit, also mit bereits geöffnetem Zugkäfig geliefert werden. Ein vorbereitender Arbeitsgang, in dem der Käfig zunächst geöffnet werden muss, ist nicht erforderlich.
- Das Montage-bereite Anschlussteil weist keine losen Teile auf, die beim Transport ein Klappern oder dergleichen verursachen könnten.
- Das Anschlussteil eignet sich für alle Leiterarten in einem Querschnittsbereich von etwa 0,5 bis 10 mm².
- Es können Drähte ohne Aderendhülsen angeschlossen werden.
- Ein seitliches Herausrutschen des Leiters ist ausgeschlossen.
- Der Anwendungsbereich des Anschlussteiles liegt im Bereich von 16 bis 41 Ampere, unberücksichtigt auf die Spannung.

### Bezugszeichenliste

- 1: Anschlussteil
- 2: Aufnahmeraum
- 3: Aufnahmeöffnung
- 4: Leiterader
- 5: obere Wand
- 6, 6': untere Wand
- 7: Durchgangsloch
- 8: Gewindeloch
- 9: Klemmschraube
- 10: Stanzteil
- 11, 11': Ausnehmung
- 12, 12': Lasche
- 13: Gewinde
- 14, 14': vorderer Steg
- 15, 15': rückwärtiger Steg
- 16: Einkerbung
- 17: erste Flachzunge
- 18: zweite Flachzunge
- 19: dritte Flachzunge
- 20, 20': Rückwand
- 21: rechte Stirnfläche der Rückwand
- 30: Kabel
- 31: verbreiterter Abschnitt der Ausnehmung 11
- 32: Ankerhals
- 33, 33': linke Wand
- 34: Freischnitt
- 35: Ansatz
- 36: Rastausnehmungen
- 37: Dose
- 38: rechte Wand
- 41: vorderer abgekanteter Abschnitt
- 42: rückwärtiger abgekanteter Abschnitt
- 43: Nut
- 50: Halterungslasche
- 51: rückwärtiger abgebogener Abschnitt
- 52: Unterkante der linken Wand
- 55: Aufnahmebereich
- 57: Erdungsplatte
- 130: Leiter (Stand der Technik)
- 131: Klemmschraube (Stand der Technik)
- 132: Leiterauflagefläche (Stand der Technik)
- 133: seitliche Begrenzungswand (Stand der Technik)
- 140: Mutter (Stand der Technik)
- 141: Klemmschraube (Stand der Technik)

## Patentansprüche

1. Elektrisches Anschlussteil,
aufweisend
- einen Aufnahmeraum (2) mit einer Aufnahmeöffnung (3) für wenigstens einen elektrischen Leiter (4), wobei der Aufnahmeraum (2) wenigstens zwei Wände (5, 6, 6') aufweist, und
- eine drehbar angeordnete Klemmschraube (9), durch deren Betätigung eine Relativbewegung der beiden Wände (5, 6, 6') erzielbar ist,
wobei der Aufnahmeraum (2) in Einführrichtung des Leiters gesehen, eine geschlossene spaltfreie Kontur aufweist,
wobei die beiden Wände (5, 6, 6') im Montage-bereiten Zustand des Anschlussteils (1) durch ein gebogenes einstückiges Stanzteil (10) gebildet sind,
**dadurch gekennzeichnet,**
**dass** der Aufnahmeraum (2) zwischen den beiden Wänden (5, 6, 6') eine Seitenwand (33, 38) aufweist, in der eine Ausnehmung (11, 11') vorgesehen ist
und eine Lasche (12, 12') als Ansatz einer der beiden Wände vorgesehen ist, die in die Ausnehmung eingreift.

2. Anschlussteil nach Anspruch 1,
**dadurch gekennzeichnet,**
**dass** die beiden Wände (5, 6, 6') im Montage-bereiten Zustand im Wesentlichen planparallel angeordnet sind.

3. Anschlussteil nach Anspruch 2,
**dadurch gekennzeichnet,**
**dass** die Ausnehmung (11, 11') einen länglichen Abschnitt aufweist, der im Wesentlichen senkrecht zwischen den beiden Wänden (5, 6, 6') verläuft.

4. Anschlussteil nach einem der vorhergehenden Ansprüche, **dadurch gekennzeichnet,**
**dass** die beiden Wände (5, 6, 6') jeweils einen abgekanteten Abschnitt (20, 42) aufweisen, wobei die beiden Abschnitte (20, 42) derart angeordnet sind, dass sie bei der Relativbewegung der beiden Wände (5, 6, 6') relativ zueinander gleiten.

5. Anschlussteil nach einem der vorhergehenden Ansprüche, **dadurch gekennzeichnet,**
**dass** eine der beiden Wände (6, 6') ein Gewindeloch (8) für die Klemmschraube (9) aufweist.

6. Anschlussteil nach Anspruch 5,
**dadurch gekennzeichnet,**
**dass** das Anschlussteil derart ausgebildet ist, dass bei einem Drehen der Klemmschraube (9) die Wand (6, 6') mit dem Gewindeloch (8) gegenüber der anderen Wand (5) bewegt wird.

7. Anschlussteil nach Anspruch 5 oder 6,
**dadurch gekennzeichnet,**
**dass** die Wand (6') mit dem Gewindeloch (8) zwei abgekantete Abschnitte (41, 42) aufweist.

8. Anschlussteil nach einem der Ansprüche 5 bis 7,
**dadurch gekennzeichnet,**
**dass** die andere Wand (5) ein Durchgangsloch (7) für den Hals der Klemmschraube (9) aufweist und das Anschlussteil in einem Bereich zwischen dem Gewindeloch (8) und dem Durchgangsloch (7) einen Abschnitt verminderter materieller Breite aufweist.

9. Anschlussteil nach Anspruch 8,
**dadurch gekennzeichnet,**
**dass** der Abschnitt verminderter materieller Breite durch einen Steg oder durch wenigstens zwei Stege (14, 14', 15, 15') gebildet ist.

10. Anschlussteil nach Anspruch 9,
**dadurch gekennzeichnet,**
**dass** wenigstens ein Steg wenigstens eine Einkerbung (16) aufweist.

11. Anschlussteil nach einem der Ansprüche 8 bis 10,
**dadurch gekennzeichnet,**
**dass** das Gewindeloch (8) und das Durchgangsloch (7) in Einsteckrichtung gesehen bezüglich der beiden Wände (5, 6, 6') außermittig angeordnet sind, und zwar auf derjenigen Seite, auf der sich der Abschnitt verminderter materieller Breite befindet.

12. Anschlussteil nach einem der vorhergehenden Ansprüche, **dadurch gekennzeichnet,**
**dass** das Anschlussteil (1) weiterhin wenigstens einen Kontaktfortsatz, vorzugsweise in Form einer Flachzunge (17, 18, 19) aufweist.

13. Anschlussteil nach Anspruch 12,
**dadurch gekennzeichnet,**
**dass** der Kontaktfortsatz (17) als Ansatz eines Wandabschnitts des Aufnahmeraums (2) gebildet ist.

14. Anschlussteil nach einem der vorhergehenden Ansprüche, **dadurch gekennzeichnet,**
**dass** der Aufnahmeraum (2) eine der Aufnahmeöffnung (3) gegenüberliegende Rückwand (20, 20') aufweist, die vorzugsweise durch eine abgebogene Verlängerung von einer der beiden Wände (5, 6, 6') gebildet ist.

15. Anschlussteil nach einem der vorhergehenden Ansprüche, **dadurch gekennzeichnet,**
**dass** das Anschlussteil eine angeformte Erdungsplatte (57) aufweist.

16. Anschlussteil nach einem der vorhergehenden Ansprüche, **dadurch gekennzeichnet,**
**dass** die beiden Wände (5, 6, 6') gegenüber der Klemmschraube (9) vorgespannt sind.

17. Anschlussteil nach Anspruch 16,
**dadurch gekennzeichnet,**
**dass** die Vorspannung gegenüber der Klemmschraube (9) durch die Wände (5, 6, 6') selbst oder durch ein separates Spann- oder Federelement verursacht ist.

18. Elektrische Anschlussdose,
aufweisend wenigstens ein elektrisches Anschlussteil nach einem der vorhergehenden Ansprüche.

19. Elektrische Anschlussdose,
aufweisend
wenigstens ein elektrisches Anschlussteil nach einem der Ansprüche 12 oder 13, und
Mittel zur Lagefixierung des wenigstens einen Kontaktfortsatzes (17, 18,19) bezüglich der Anschlussdose.

## Claims

1. Electrical connection part,
having
- a receiving area (2) with a receiving opening (3) for at least one electrical conductor (4), wherein the receiving area (2) has at least two walls (5, 6, 6'), and
- a rotatably arranged clamping screw (9) which, by being operated, can move the two walls (5, 6, 6') relative to one another,
wherein the receiving area (2) has a closed, gap-free contour as seen in the insertion direction of the conductor,
wherein the two walls (5, 6, 6') are formed by a bent, integral stamped part (10) in the ready-to-install state of the connection part (1),
**characterized**
**in that** the receiving area (2) has a side wall (33, 38) between the two walls (5, 6, 6'), a recess (11, 11') being provided in the said side wall,
and a lug (12, 12') is provided as a projection from one of the walls, the said lug engaging in the recess.

2. Connection part according to Claim 1, **characterized**
**in that** the two walls (5, 6, 6') are arranged in a substantially planar-parallel manner in the ready-to-install state.

3. Connection part according to Claim 2, **characterized**
**in that** the recess (11, 11') has an elongate section which runs substantially perpendicular between the two walls (5, 6, 6').

4. Connection part according to one of the preceding claims,
**characterized**
**in that** the two walls (5, 6, 6') each have a bent-away section (20, 42), wherein the two sections (20, 42) are arranged in such a way that they slide relative to one another when the two walls (5, 6, 6') move relative to one another.

5. Connection part according to one of the preceding claims,
**characterized**
**in that** one of the two walls (6, 6') has a threaded hole (8) for the clamping screw (9).

6. Connection part according to Claim 5, **characterized**
**in that** the connection part is formed in such a way that, when the clamping screw (9) rotates, the wall (6, 6') with the threaded hole (8) is moved in relation to the other wall (5).

7. Connection part according to Claim 5 or 6, **characterized**
**in that** the wall (6') with the threaded hole (8) has two bent-away sections (41, 42).

8. Connection part according to one of Claims 5 to 7, **characterized**
**in that** the other wall (5) has a passage hole (7) for the neck of the clamping screw (9), and the connection part has a section of reduced material width in a region between the threaded hole (8) and the passage hole (7).

9. Connection part according to Claim 8, **characterized**
**in that** the section of reduced material width is formed by a web or by at least two webs (14, 14', 15, 15').

10. Connection part according to Claim 9, **characterized**
**in that** at least one web has at least one notch (16).

11. Connection part according to one of Claims 8 to 10,
**characterized**
**in that** the threaded hole (8) and the passage hole (7) are arranged eccentrically with respect to the two walls (5, 6, 6') as seen in the insertion direction, specifically on that side on which the section of reduced material width is located.

12. Connection part according to one of the preceding claims,
**characterized**
**in that** the connection part (1) also has at least one contact protrusion, preferably in the form of a flat tongue (17, 18, 19).

13. Connection part according to Claim 12, **characterized**
**in that** the contact protrusion (17) is formed as a projection from a wall section of the receiving area (2).

14. Connection part according to one of the preceding claims,
**characterized**
**in that** the receiving area (2) has a rear wall (20, 20') which is situated opposite the receiving opening (3) and is preferably formed by a bent-away extension from one of the two walls (5, 6, 6').

15. Connection part according to one of the preceding claims,
**characterized**
**in that** the connection part has an integrally formed earthing plate (57).

16. Connection part according to one of the preceding claims,
**characterized**
**in that** the two walls (5, 6, 6') are prestressed in relation to the clamping screw (9).

17. Connection part according to Claim 16, **characterized**
**in that** the prestress in relation to the clamping screw (9) is caused by the walls (5, 6, 6') themselves or by a separate tensioning or spring element.

18. Electrical connection socket,
having at least one electrical connection part according to one of the preceding claims.

19. Electrical connection socket,
having at least one electrical connection part according to one of Claims 12 and 13, and
means for fixing the position of the at least one contact protrusion (17, 18, 19) with respect to the connection socket.

## Revendications

1. Pièce de raccordement électrique,
présentant
- un espace de réception (2) présentant une ouverture de réception (3) pour au moins un conducteur électrique (4), l'espace de réception (2) présentant au moins deux parois (5, 6, 6'), et
- une vis de serrage (9) disposée de manière rotative, par l'actionnement de laquelle un mouvement relatif des deux parois (5, 6, 6') est réalisable,
l'espace de réception (2) présentant, vu dans la direction d'insertion du conducteur, un contour fermé sans espace, dans laquelle les deux parois (5, 6, 6'), dans l'état prêt au montage de la pièce de raccordement (1), sont formées par une pièce fabriquée à la presse (10) réalisée d'une seule pièce et courbée,
**caractérisée en ce que**
l'espace de réception (2) présente entre les deux parois (5, 6, 6') une paroi latérale (33, 38), dans laquelle un évidement (11, 11') est prévu
et une languette (12, 12') est prévue comme appendice de l'une des deux parois, qui engrène dans l'évidement.

2. Pièce de raccordement selon la revendication 1, **caractérisée en ce que**
les deux parois (5, 6, 6') sont disposées, dans l'état prêt au montage, sensiblement dans le même plan.

3. Pièce de raccordement selon la revendication 2, **caractérisée en ce que**
l'évidement (11, 11') présente une partie allongée, qui s'étend sensiblement perpendiculairement entre les deux parois (5, 6, 6').

4. Pièce de raccordement selon l'une des revendications précédentes,
**caractérisée en ce que**
les deux parois (5, 6, 6') présentent chacune une partie chanfreinée (20, 42), les deux parties (20, 42) étant disposées de telle sorte qu'elles glissent l'une par rapport à l'autre lors du mouvement relatif des deux parois (5, 6, 6').

5. Pièce de raccordement selon l'une des revendications précédentes,
**caractérisée en ce**
**qu'**une des deux parois (6, 6') présente un trou taraudé (8) pour la vis de serrage (9).

6. Pièce de raccordement selon la revendication 5, **caractérisée en ce que**
la pièce de raccordement est configurée de telle sorte que lors d'une rotation de la vis de serrage (9) la paroi (6, 6') avec le trou taraudé (8) est déplacée par rapport à l'autre paroi (5).

7. Pièce de raccordement selon les revendications 5 ou 6, **caractérisée en ce que**
la paroi (6') avec le trou taraudé (8) présente deux parties chanfreinées (41, 42).

8. Pièce de raccordement selon l'une des revendications 5 à 7,
**caractérisée en ce que**
l'autre paroi (5) présente un trou de passage (7) pour le col de la vis de serrage (9) et la pièce de raccordement présente, dans une région située entre le trou taraudé (8) et le trou de passage (7), une partie de largeur de matériau réduite.

9. Pièce de raccordement selon la revendication 8, **caractérisée en ce que**
la partie de largeur de matériau réduite est formée par une traverse ou par au moins deux traverse (14, 14', 15, 15').

10. Pièce de raccordement selon la revendication 9, **caractérisée en ce**
**qu'**au moins une traverse présente au moins une encoche (16).

11. Pièce de raccordement selon l'une des revendications 8 à 10,
**caractérisée en ce que**
le trou taraudé (8) et le trou de passage (7), vu dans la direction d'insertion, sont disposés de manière excentrée par rapport aux deux parois (5, 6, 6'), à savoir du côté sur lequel se trouve la partie de largeur de matériau réduite.

12. Pièce de raccordement selon l'une des revendications précédentes,
**caractérisée en ce que**
la pièce de raccordement (1) présente en outre au moins un prolongement de contact, de préférence sous la forme d'une languette plate (17, 18, 19).

13. Pièce de raccordement selon la revendication 12, **caractérisée en ce que**
le prolongement de contact (17) est formé comme appendice d'une partie de paroi de l'espace de réception (2).

14. Pièce de raccordement selon l'une des revendications précédentes,
**caractérisée en ce que**
l'espace de réception (2) présente une paroi arrière (20, 20') faisant face à l'ouverture de réception (3), qui est formée de préférence par un prolongement courbé de l'une des deux parois (5, 6, 6').

15. Pièce de raccordement selon l'une des revendications précédentes,
**caractérisée en ce que**
la pièce de raccordement présente une plaque de mise à la terre moulée (57).

16. Pièce de raccordement selon l'une des revendications précédentes,
**caractérisée en ce que**
les deux parois (5, 6, 6') sont mises en précontrainte par rapport à la vis de serrage (9).

17. Pièce de raccordement selon la revendication 16, **caractérisée en ce que**
la précontrainte par rapport à la vis de serrage (9) est causée par les parois (5, 6, 6') elles-mêmes ou par un élément de tension ou de ressort séparé.

18. Prise de courant électrique,
présentant au moins une pièce de raccordement électrique selon l'une des revendications précédentes.

19. Prise de courant électrique,
présentant
au moins une pièce de raccordement électrique selon l'une des revendications 12 ou 13, et
des moyens de fixation de position dudit au moins un prolongement de contact (17, 18, 19) par rapport à la prise de courant.
